# EUROPÄISCHE PATENTSCHRIFT

(11) **EP 0 150 009 B1**
(45) Veröffentlichungstag und Bekanntmachung des Hinweises auf die Patenterteilung: **13.09.1989**
(21) Anmeldenummer: 85100129.7
(22) Anmeldetag: 08.01.1985
(51) Int. Cl.: A63B 9/00, A63B 17/00

(54) **Aus Baukörpern zusammenfügbare Bauanlage**
Structure to be assembled from building blocks
Structure pouvant être assemblée à partir d'unités de montage

(30) Priorität: 11.01.1984 CH 130/84
(43) Veröffentlichungstag der Anmeldung: 31.07.1985
(73) Patentinhaber: Ludopark AG, CH-6300 Zug (CH)
(72) Erfinder: Schlientz, Rainer Werner, CH-8032 Zürich (CH)
(74) Vertreter: EGLI-EUROPEAN PATENT ATTORNEYS

(56) Entgegenhaltungen:
- DE-A- 2 602 279
- DE-U- 7 313 359
- FR-A- 2 211 265
- US-A- 3 949 985

## Beschreibung

Die Erfindung betrifft eine Bauanlage, die aus mehreren Baukörpern aus Kunststoff in beliebiger räumlicher Anordnung zusammenfügbar ist, insbesondere zur Einrichtung von Spiel- und Turnanlagen für Kinder, und einen Baukörper für diese Bauanlage.

Bauanlagen, dieser Art, sind in verschiedenen Ausführungen bekannt. Bei einer bekannten Ausführungsform (FR-A-2 211 265) besteht die Anlage aus Rohrleitungsteilen, die als Ganzes eine begehbare oder durchkriechbare Rohrleitung bilden, deren gerade und gebogene Rohrleitungsteile in Windungen untereinander und übereinander verlaufen und so eine grosse knäuelartige Anlage bilden. Nachteilig ist dabei, dass die ineinander gesteckten Rohrleitungsteile mit zusätzlichen Verbindungselementen, z.B. Briden und Klammern, zusammengehalten werden müssen. Abgesehen von dem damit verbundenen Mehraufwand müssen diese Elemente so ausgebildet sein, dass sie nicht unfallgefährdend sind.

Bei einer weiteren bekannten Ausführungsform (US-A-3 485 494) ist die Anlage aus kreiszylinder-und quaderförmigen Rohrleitungsteilen zusammengesetzt, die nach dem Zusammenbau ein begehbares Labyrinth bilden. Nachteilig sind auch bei dieser Anlage unfallgefährdende und einen Mehraufwand benötigende Verbindungselemente.

Weitere bekannte Ausführungen sind aus Teilen einer bestimmten Form aufgebaut, z. B. Stangen (US-A-3 969 871), Polyeder (US-A-3 949 985) o.dgl.; bei den meisten bekannten Ausführungen bestehen die Baukörper aus Kunststoffen verschiedener Art.

Es ist deshalb Aufgabe der vorliegenden Erfindung, eine Bauanlage der eingangs beschriebenen Art so auszugestalten, dass die erwähnten Nachteile praktisch vermieden werden, indem die bei einer solchen Anlage verwendeten Baukörper keine zusätzlichen und unfallgefährdenden Teile, z. B. Verbindungsteile, aufweisen.

Diese Aufgabe wird gemäss der Erfindung durch eine Bauanlage der eingangs beschriebenen Art gelöst, bei welcher die Baukörper an den Stirnseiten ihrer Wände mit einem integral verbundenen innen- oder aussenseitig abgesetzten, als Gewindestutzen ausgebildeten Verbindungsrand versehen sind, wobei der Gewindestutzen als Innen- oder Aussengewinde mit mehreren, gleichmässig am Umfang verteilten Gewindegängen ausgebildet ist, mit denen zwei zusammengeschraubte Baukörper in bestimmten, der Zahl der Gewindegänge entsprechenden Stellungen zueinander fest haltbar sind.

Die Erfindung umfasst auch einen Baukörper für die erfindungsgemässe Bauanlage.

Die Erfindung ist in der Zeichnung in Ausführungsbeispielen dargestellt und nachfolgend beschrieben. Es zeigen:
Fig. 1 einen Längsschnitt eines als gerader Rohrleitungsteil ausgebildeter Baukörper,
Fig. 2 eine räumliche Darstellung eines kreisringförmigen Randes an einem Baukörper,
Fig. 3 eine Seitenansicht eines Kreuzungsstückes für Rohrleitungen und
Fig. 4 eine Seitenansicht eines Rohrbogens.

In Fig. 1 ist ein gerades Rohr 1 dargestellt, in dessen Wand 2 eine Anzahl Öffnungen 3, 4 beliebiger Grösse angebracht sind. Die Anordnung und die Zahl der Öffnungen 3, 4 kann beliebig gewählt werden; sie dienen z.B. als Öffnungen für den Lichteinfall oder auch als Durchgang.

Die Seitenflächen der Wand 2, d.h. die Innenfläche 5 und die Aussenfläche 6 sind glatt oder rauh, z. B. geriffelt, ausgebildet. Als Wandmaterial eignet sich ein Kunststoff, z. B. Polyäthylen, Polypropylen oder PVC (Polyvinylchlorid).

An den Stirnseiten 10, 11 des Rohres 1 ist ein als Gewindestutzen ausgebildeter Verbindungsrand 14 angeordnet, der einen integralen Teil der Wand 2 bildet. Hierbei kann zweckmässig der Gewindestutzen 16 an der Stirnseite 10 Innengewinde und der Gewindestutzen 17 an der gegenüberliegenden Stirnseite 11 Aussengewinde aufweisen. Werden alle Baukörper mit den Gewindestutzen 16, 17 versehen, können sie formschlüssig miteinander verbunden werden, ohne dass zusätzliche Verbindungsmittel benötigt werden. Damit unabhängig von der jeweiligen Lage von zwei zusammengefügten Baukörpern ein fester Formschluss erreicht wird, dann das Gewinde der Gewindestutzen 16, 17 mit mehreren, z. B. zwei, vier, acht und mehr geradzahligen Gewindegängen 18 ausgebildet sein. Dadurch ist es möglich, die Gewindestutzen 16, 17 von zusammengefügten Baukörpern und damit die Baukörper selbst praktisch in jeder gewünschten Lage festzuhalten. So zeigt Fig. 2 einen Gewindestutzen 17 mit Aussengewinde und acht Gewindegängen 18. Die Gewindegänge 18 des Gewindestutzens 17 sind in Fig. 2 Vertiefungen, in Fig. 1 jedoch Erhebungen. In gleicher Weise können auch die Gewindegänge 18 der Gewindestutzen 16 mit Innengewinde sowohl als Vertiefungen als auch als Rillen ausgebildet sein, jedoch gegengleich zu der Ausbildung der Gewindegänge 18 bei den Gewindestutzen 17.

In Fig. 3 ist ein Kreuzstück 13 dargestellt, das als Hohlkörper mit vier Öffnungen ausgebildet ist, an deren Stirnseiten 10, 11 je ein Gewindestutzen 16 oder 17 vorgesehen ist, wobei immer ein Aussengewinde und ein Innengewinde sowie Gewindegänge mit Rillen und Erhebungen sich gegenüberliegen.

Der in Fig. 4 dargestellte Rohrbogen 15 ist in gleicher Weise wie das Rohr 1 mit Gewindestutzen 16, 17 versehen.

## Patentansprüche

1. Bauanlage, die aus mehreren Baukörpern aus Kunststoff in beliebiger räumlicher Anordnung zusammenfügbar ist, insbesondere Baukörper zur Einrichtung von Spiel- und Turnanlagen für Kinder, dadurch gekennzeichnet, dass die Baukörper (1, 13, 15) an den Stirnseiten (10, 11) ihrer Wände (2) mit einem integral verbundenen innen-oder aussenseitig abgesetzten, als Gewindestutzen (16, 17) ausgebildeten Verbindungsrand (14) versehen sind, wobei der Gewindestutzen als Innen- oder Aussengewinde mit mehreren, gleichmässig am Umfang verteilten Gewindegängen ausgebildet ist, mit denen zwei zusammengeschraubte Baukörper in bestimmten, der Zahl der Gewindegänge entsprechenden Stellungen zueinander fest haltbar sind.

2. Bauanlage nach Anspruch 1, dadurch gekennzeichnet, dass auf gegenüberliegenden Stirnseiten (10, 11) je des Baukörpers ein Gewindestutzen (16) mit Innengewinde einem Gewindestutzen (17) im Aussengewinde gegenüberliegt.

3. Baukörper für eine Bauanlage nach Anspruch 1 oder 2, dadurch gekennzeichnet, dass die Gewindegänge (18) der Gewindestutzen (16, 17) als Vertiefungen oder als Erhebungen ausgebildet sind, wobei in einem Baukörper einem Innengewinde mit als Vertiefungen ausgebildeten Gewindegängen (18) ein Aussengewinde mit als Erhebungen (18) ausgebildeten Gewindegängen oder umgekehrt, zugeordnet ist.

4. Baukörper nach Anspruch 3, dadurch gekennzeichnet, dass die Zahl der Gewindegänge (18) eine gerade Zahl ist.

## Claims

1. Structure which can be assembled together from several building blocks of plastics in any spatial arrangement, particularly building blocks for units for play and gymnastic areas for children, characterised in that the building blocks (1, 13, 15) are provided at their end faces (10, 11) of their walls (2) with an integrally connected connection edge (14) constructed as a threaded post (16, 17) and set on the inner or outer side, wherein the threaded post is constructed as an inner or outer thread with several thread runs distributed evenly about the periphery, with which two building blocks screwed together can be firmly held to one another in certain positions corresponding to the number of the thread runs.

2. Structure according to Claim 1, characterised in that, on oppositely lying end faces (10, 11) of each of the building blocks, a threaded post (16) with an inner thread lies opposite a threaded post (17) with an outer thread.

3. Building block for a structure according to Claim 1 or 2, characterised in that the thread runs (18) of the threaded posts (16, 17) are formed as depressions or raised portions wherein, in a building block an inner thread with thread runs (18) constructed as depressions is arranged opposite an outer thread with thread runs (18) constructed as raised areas, or vice versa.

4. Building block according to Claim 3, characterised in that the number of thread runs (18) is a whole number.

## Revendications

1. Structure pouvant être assemblée à partir de plusieurs unités de montage en matière plastique, selon un agencement spatial quelconque, en particulier structure pour ériger des installations de jeu et de gymnastique pour les enfants, caractérisée en ce que les unités de montage (1, 13, 15) sont pourvus sur les faces frontales (10, 11) de leurs parois (2) d'une bordure de liaison (14) reliée d'une seule pièce, décalée sur le côté intérieur ou sur le côté extérieur, réalisée sous la forme de tubulures filetées (16, 17), la tubulure filetée étant réalisée sous la forme d'un taraudage ou filetage extérieur, pourvu de plusieurs pas de filetage régulièrement répartis la périphérie, avec lesquels deux unités de montage vissées ensemble sont susceptibles d'être maintenues rigidement l'une par rapport à l'autre, dans des positions déterminées correspondant au nombre des pas de filetage.

2. Structure selon la revendication 1, caractérisée en ce que sur chacune des faces frontales opposées (10, 11) de l'unité de montage, une tubulure filetée (16) à taraudage est placée en face d'une tubulure filetée (17), dans le filetage extérieur.

3. Unité de montage pour une structure selon la revendication 1 ou 2, caractérisée en ce que les pas de filetage (18) des tubulures filetées (16, 17) sont réalisés sous la forme d'évidements ou de saillies, un filetage extérieur avec des pas de filetage réalisés sous la forme de saillies (18) étant associé, dans une unité de montage, à un taraudage avec des pas de filetage (18) réalisés sous la forme d'évidements, et inversement.

4. Unité de montage selon la revendication 3, caractérisée en ce que le nombre des pas de filetage (18) est un nombre pair.
